# EUROPÄISCHE PATENTSCHRIFT

(11) **EP 3 203 001 B1**
(45) Veröffentlichungstag und Bekanntmachung des Hinweises auf die Patenterteilung: **09.01.2019**
(21) Anmeldenummer: 17154382.0
(22) Anmeldetag: 02.02.2017
(51) Int. Cl.: E05B 47/00

(54) **FERNBETÄTIGBARER TÜRÖFFNER MIT EINER ARRETIERVORRICHTUNG**
REMOTELY ACTUATABLE DOOR OPENER WITH A STOP DEVICE
OUVRE-PORTE ACTIONNABLE À DISTANCE MUNI D'UN DISPOSITIF DE BUTÉE

(30) Priorität: 05.02.2016 DE 102016102091
(43) Veröffentlichungstag der Anmeldung: 09.08.2017
(73) Patentinhaber: ASSA ABLOY Sicherheitstechnik GmbH, 72458 Albstadt (DE)
(72) Erfinder: Failer, Gisbert, 72474 Winterlingen (DE)
(74) Vertreter: Louis Pöhlau Lohrentz

(56) Entgegenhaltungen:
- DE-A1-102006 013 033
- DE-T2- 69 617 446
- FR-A1- 2 726 847

## Beschreibung

Die Erfindung betrifft einen fernbetätigbaren Türöffner mit einer Arretiervorrichtung gemäß den Merkmalen des Oberbegriffs des Anspruchs 1.
Aus der FR 2 726 847 A1 ist ein solcher Türöffner bekannt. Dort ist ein Türöffner mit einer Schwenkfalle offenbart. In der Schwenkfalle ist ein Aufnahmeraum für eine Arretiervorrichtung vorgesehen. Die Arretiervorrichtung weist einen federbelasteten Stift auf, der mit einer Schlossfalle zusammenwirkt.
Die DE 696 17 446 T2 zeigt einen Türöffner mit einer Schwenkfalle umfassend einen Fallengrungkörper mit Aufschraubstück und mit einer Arretiervorrichtung. Die Arretiervorrichtung ist als federbelasteter Stift ausgebildet der in dem Fallengrundkörper verschiebbar gelagert ist. Über einen zwischen dem Stift und einer Schlossfalle angeordneten Schwenkhebel wird bei über den Verstellbereich des Aufschraubstücks hinweg die Kraftübertragung von der Schlossfalle auf den Stift gewährleistet.
In der Praxis werden solche Arretiervorrichtungen bei Türöffnern verwendet, um sicherzustellen, dass die verschlossene Tür nach elektrischem Freischalten des Türöffners geöffnet werden kann, auch wenn zwischenzeitlich die elektrische Betätigung des Türöffners nicht mehr erfolgt. Somit wird beispielsweise ein zeitverzögertes Begehen der Tür ermöglicht. Insbesondere in Altersheimen und Krankenhäusern kann somit eine Begehung einer Tür auch für Personen mit Beweglichkeitseinschränkungen komfortabel ermöglicht werden.
Die DE 1 138 334 A zeigt einen elektrischen Türöffner mit schwenkbarer Türöffnerfalle. Im Bereich der Türöffnerfalle ist ein federbeaufschlagter Stift angeordnet, der über eine Druckfeder und eine Blattfeder mit einem Türöffnerwechsel zusammenwirkt, um diesen in der Freigabestellung zu arretieren. Nach Bestromung des Türöffners wird der Wechsel freigegeben und kann in eine Freigabeposition überführt werden. In der Freigabeposition wird der Wechsel durch den federbeaufschlagten Stift gehalten, in dem sich dieser Stift mit einem Ende gegen den Wechsel des Türöffners und mit dem anderen Ende an einer Schlossfalle abstützt. Wird nun die Tür geöffnet, so verschwenkt die Türöffnerfalle und der Arretierstift gelangt außer Eingriff mit der Schlossfalle. Daraufhin kann sich die Druckfeder wie auch die Blattfeder entspannen, sodass der Wechsel nicht mehr in die Freigabestellung beaufschlagt wird.
Die DE 10 2006 013 033 A1 zeigt einen elektrischen Türöffner mit einem federbelasteten Stift, der die Türöffnerfalle durchgreift und mit einem schwenkbaren Halteelement zusammenwirkt, um den Türöffner in einer freigegebenen Position zu halten.

Aufgabe der vorliegenden Erfindung ist es, einen fernbetätigbaren Türöffner mit einer Arretiervorrichtung zu schaffen, der konstruktiv einfach aufgebaut ist und dennoch eine hohe Funktionssicherheit aufweist. Vorzugsweise soll die Arretiervorrichtung auf einfache Art und Weise nachrüstbar sein.

Diese Aufgabe wird erfindungsgemäß durch einen fernbetätigbaren Türöffner mit einer Arretiervorrichtung mit den Merkmalen des Anspruchs 1 gelöst.
Erfindungsgemäß ist vorgesehen, dass die Arretiervorrichtung einen Arretierkörper aufweist, der an seinem einen Ende einen Arretierstift und an seinem gegenüberliegenden Ende einen Druckbolzen in einer axialen Richtung verschiebbar lagert, wobei der Arretierkörper den Arretierstift und den Druckbolzen in einer axialen Richtung relativ zueinander verschiebbar lagert. D.h. sowohl der Arretierstift als auch der Druckbolzen können jeweils in einer axialen Richtung unabhängig voneinander und relativ zu dem Arretierkörper bewegt werden.
Weiter ist erfindungsgemäß vorgesehen, dass die Arretiervorrichtung einen Arretierkörper aufweist, der an seinem einen Ende einen Arretierstift und an seinem gegenüberliegenden Ende einen Druckbolzen aufweist, wobei der Arretierkörper den Arretierstift austauschbar haltert. Durch einen optionalen Austausch des Arretierstifts gegen einen Arretierstift desselben Typs kann beispielsweise eine Verschleißreparatur erfolgen. Durch einen optionalen Austausch des Arretierstifts gegen einen anderen Typ von Arretierstift kann die Arretiervorrichtung an unterschiedliche Türen angepasst werden. Die unterschiedlichen Typen von Arretierstiften können sich beispielsweise in ihren Abmessungen oder ihren Schlossfallenführungsflächen unterscheiden.
Die Arretiervorrichtung ist also mehrteilig ausgebildet und umfasst einen Arretierkörper, einen vorzugsweise austauschbaren Arretierstift und einen Druckbolzen. Die Arretiervorrichtung bildet vorzugsweise eine abgeschlossene Baugruppe aus. Die in sich abgeschlossene Baugruppe der Arretiervorrichtung ist separat d. h. unabhängig von einem Türöffner herstellbar. Sie kann als ein eigenständiges Modul vertrieben werden. Die Arretiervorrichtung benötigt im Gegensatz zu den aus dem Stand der Technik Lösungen keine konstruktive Anpassung eines bestehenden Türöffners und ermöglicht zudem eine hohe Funktionssicherheit.

Die Arretiervorrichtung ist flexibel einsetzbar. Die Arretiervorrichtung ist in einen Aufnahmeraum eines Türöffners eingesetzt, um den Türöffner aufzurüsten. Der Aufnahmeraum des Türöffners ist an der Türöffnerfalle des Türöffners angeordnet. So kann auf einfache Art und Weise eine vorhandene Tür mit einer Arretiervorrichtung aufgerüstet werden, ohne dass große konstruktive Anpassungen vorgenommen werden müssen.
Es ist vorgesehen, dass die Arretiervorrichtung mit einem Türöffner mechanisch verbindbar ist. Sie wird in einem Aufnahmeraum an der Türöffnerfalle des Türöffners eingesetzt und dort formschlüssig gehalten. Die Arretiervorrichtung wird in Schließstellung von einer Schlossfalle beaufschlagt. D.h., dass bei bei in Schließlage befindlicher Tür eine Schlossfalle eines Türschlosses in den durch eine Türöffnerfalle gebildeten Aufnahmeraum eingreift und dort mit dem Arretierstift der Arretiervorrichtung so zusammenwirkt, dass der Arretierstift von der Schlossfalle in das Türöffnergehäuse hinein beaufschlagt wird. Die Arretiervorrichtung wirkt weiter mit der Sperreinrichtung oder einem Element der Sperreinrichtung, beispielsweise einem Wechsel oder einem Anker des Türöffners derart zusammen, dass sie nach einem fernbetätigten Schalten der Türöffnerfalle in die Freigabeposition solange mechanisch in der Freigabeposition hält, bis entweder die Türöffnerfalle verschwenkt wird und/oder die Schlossfalle außer Eingriff mit der Arretiervorrichtung gelangt.

Fernbetätigtes Schalten bedeutet in diesem Falle, dass beispielsweise ein elektrischer oder pneumatischer Öffnungsimpuls an die Sperreinrichtung des Türöffners gesendet wird. Dieser Öffnungsimpuls schaltet die Sperreinrichtung in die Freigabeposition, sodass die Türöffnerfalle geschwenkt werden kann. Bei herkömmlichen Türöffnern muss die Tür geöffnet werden, solange der Öffnungsimpuls ansteht. Die Arretiervorrichtung ist dazu ausgebildet, die Sperreinrichtung des Türöffners auch nach Beendigung des Öffnungsimpulses in der Freigabeposition zu halten. Dazu wirkt die Arretiervorrichtung mit der Sperreinrichtung zusammen, insbesondere überträgt die Arretiervorrichtung die über die Schlossfalle ausgeübte Kraft auf einen Sperrhebel der Sperreinrichtung und beaufschlagt diesen in die Freigabeposition. Die Beaufschlagung des Sperrhebels erfolgt vorzugsweise über den Druckbolzen der Arretiervorrichtung.

Es ist vorgesehen, dass die Arretiervorrichtung mit dem Druckbolzen und dem Arretierkörper in das Türöffnergehäuse bzw. einen Aufnahmeraum der Türöffnerfalle eingesetzt wird. Beim Einsetzten wird der Druckbolzen der Arretiervorrichtung unmittelbar benachbart zu einem Sperrhebel positioniert. Insbesondere liegt der Druckbolzen an einem Sperrhebel, vorzugsweise einem mit der Türöffnerfalle zusammenwirkenden Wechsel, an. Dabei wird eine über die Schlossfalle auf den Arretierstift ausgeübte Kraft durch den Druckbolzen auf den Sperrhebel übertragen, sodass der Sperrhebel in Richtung Freigabeposition beaufschlagt wird.
Ein Öffnen des Türöffners erfolgt, indem ein Öffnungsimpuls an die Sperreinrichtung gesendet und daraufhin der Sperrhebel freigeschaltet wird. Der Sperrhebel gelangt daraufhin in die Freigabeposition. Nach Abschalten des Öffnungsimpulses verbleibt der Sperrhebel infolge der Arretiervorrichtung in der Freigabeposition, solange der Druckbolzen die von der Schlossfalle über den Arretierstift übertragene Kraft auf den Sperrhebel ausübt. Nach Verschwenken der Türöffnerfalle oder bei Zurückziehen der Schlossfalle mittels einer Türklinke endet die Kraftausübung auf den Arretierstift und damit auf den Sperrhebel. Dieser kann wieder in die Sperrposition überführt werden. In der Sperrposition wirkt der Sperrhebel mit der Türöffnerfalle über einen Anschlag zusammen und verhindert, dass die Türöffnerfalle verschwenkt werden kann.

Erfindungsgemäß ist es vorgesehen, dass die Arretiervorrichtung derart in den Aufnahmeraum einsetzbar ist, dass der Arretierkörper in dem Türöffner zumindest in axialer Richtung fixiert ist. Beispielsweise kann der Arretierkörper mit der Türöffnerfalle verschraubt oder verklebt oder formschlüssig in der Türöffnerfalle gehalten sein.

Um den Türöffner an unterschiedliche Türen anpassen zu können, ist es vorgesehen, dass die Türöffnerfalle ein lösbares und quer verstellbares Aufschraubstück aufweist. Nach dem Aufsetzen des Aufschraubstücks auf die Türöffnerfalle durchgreift der Arretierstift ein Langloch des Aufschraubstücks und erstreckt sich in Richtung einer Schlossfalle. Über das quer verstellbare Aufschraubstück kann beispielsweise der Türöffner an die vorhandene Falzluft einer Tür angepasst werden, wobei das Langloch eine Querverstellung des Aufschraubstücks ermöglicht.
Insbesondere ist vorgesehen, dass die Arretiervorrichtung eine zwischen Arretierstift und Druckbolzen angeordnete Druckfeder aufweist. Die Druckfeder kann als Schraubendruckfeder ausgebildet sein. Sie ermöglicht einen Längenausgleich zwischen Druckbolzen und Arretierstift und gleichzeitig eine Kraftübertragung. Insbesondere wird die Druckfeder komprimiert, wenn eine Schlossfalle den Arretierstift betätigt. Diese Federkraft wird über den Druckbolzen an die Sperreinrichtung, vorzugsweise einen Sperrhebel oder Wechsel der Sperreinrichtung, übertragen.

Um eine hohe Funktionssicherheit zu gewährleisten, kann in einer Ausgestaltung vorgesehen sein, dass der Arretierkörper eine Führungshülse aufweist, deren Innenkontur zumindest abschnittsweise komplementär zu der Außenkontur des Arretierstifts ausgebildet ist, um den Arretierstift axial verschiebbar zu führen. Die Führungshülse stützt den Arretierstift gegen seitliche Belastungen ab. D.h. bei einer außermittigen oder seitlichen Beaufschlagung des Arretierstifts wird diese Kraft von der Führungshülse aufgenommen und ein Verklemmen des Arretierstifts verhindert.
In einer Ausgestaltung kann vorgesehen sein, dass der Arretierstift über eine lösbare Rastverbindung in dem Arretierkörper verschiebbar gelagert ist. Durch einen Austausch des Arretierstifts kann beispielsweise ein verschlissener Arretierstift auf einfache Art und Weise ersetzt werden.

In einer Ausgestaltung können auch unterschiedliche Typen von Arretierstiften vorgesehen sein, sodass durch den Austausch des Arretierstifts oder durch gezielte Auswahl eines Typs von Arretierstift eine Anpassung an die Abmessungen eines Türöffners möglich ist. Insbesondere kann der Arretierstift derart ausgebildet sein, dass der Arretierstift an seinem freien Ende eine Schlossfallenauflage und an seinem gegenüberliegenden Ende eine federnde Rastnase aufweist, mit der er in dem Arretierkörper einsetzbar und dort verrastbar ist. Vorzugsweise kann vorgesehen sein, dass die federnde Rastnase ein Ende der Führungshülse hintergreift, um den Arretierstift mit dem Arretierkörper zu verbinden.

In einer Ausgestaltung kann der Arretierstift einen sich zwischen der Rastnase und der Schlossfallenauflage erstreckenden Führungsabschnitt aufweisen, der in der Führungshülse formschlüssig führbar ist. Der Führungsabschnitt weist vorzugsweise eine zylindrische Form auf.

Vorteilhafterweise kann der Arretierkörper den Arretierstift verdrehsicher haltern. Insbesondere indem entweder der Arretierkörper eine Nut aufweist, in die eine Nase des Arretierstifts eingreift, oder indem der Arretierstift eine Nut aufweist, in die eine Nase des Arretierkörpers eingreift. Die Nut kann beispielsweise in dem Bereich der Führungshülse bzw. des Führungsabschnitts angeordnet sein.

Weiter kann in einer Ausgestaltung vorgesehen sein, dass der Arretierstift eine rechteckige oder ovale Schlossfallenauflagefläche aufweist. Über die länglich gestaltete Schlossfallenauflagefläche kann eine Schlossfalle auch bei unterschiedlicher Falzluft oder bei sich mit der Zeit verändernder Falzluft sicher geführt werden. Ein Spalt zwischen Schlossfallenführungsfläche und einem Aufschraubstück kann so verhindert werden. Eine einfache Einstellbarkeit ergibt sich, indem der Arretierstift mit dem Arretierkörper in zwei zueinander um 180° verdrehten Positionen verbindbar, insbesondere verrastbar ist. Durch Drehen des Arretierstifts um 180° kann so der Führungsbereich der rechteckigen oder ovalen Schlossfallenauflagefläche eingestellt werden.

Um eine gegen Verschmutzung resistente Ausgestaltung zu schaffen, kann vorgesehen sein, dass der Arretierkörper und der Arretierstift und der Druckbolzen gemeinsam einen Bauraum ausbilden, in dem eine Druckfeder aufgenommen ist. Der Bauraum kann von dem Arretierkörper und dem Arretierstift und dem Druckbolzen geschlossen umschlossen sein.

Um die Druckfeder zu haltern kann vorgesehen sein, dass der Arretierstift eine runde Ausnehmung aufweist, in der die Druckfeder aufgenommen ist. Ebenso oder alternativ kann vorgesehen sein, dass der Druckbolzen eine runde Ausnehmung aufweist, in der die Druckfeder aufgenommen ist.

In einer Ausgestaltung kann vorgesehen sein, dass der Druckbolzen eine Druckfläche zur Abstützung auf einem Sperrhebel der Sperreinrichtung eines Türöffners aufweist. Es kann vorgesehen sein, dass die Druckfläche abgerundet ausgebildet ist, insbesondere als eine halbkugelförmige Druckfläche ausgebildet ist. Durch die abgerundete Druckfläche des Druckbolzens wird gewährleistet, dass ein Verhaken des Druckbolzens mit der Türöffnermechanik weitestgehend ausgeschlossen wird. Eine Türöffnermechanik oder eine Sperreinrichtung des Türöffners weist herstellungsbedingte Fertigungs- und Oberflächentoleranzen auf. Diese können dazu führen, dass die Oberfläche der Sperreinrichtung und/oder des Sperrhebels und/oder benachbarter Bauteile nicht glatt ist, sondern jeweils kleine Vorsprünge aufweist. Beim Betätigen der Arretiervorrichtung oder beim Schwenken der Türöffnerfalle wird die Arretiervorrichtung bewegt, was dazu führt, dass der Druckbolzen entlang der Oberfläche eines Hebels der Sperreinrichtung und/oder benachbarter Bauteile gleitet. Durch die abgerundete Ausbildung des Druckbolzens, insbesondere im Bereich seiner Druckfläche, wird ein Verhaken des Druckbolzens verhindert.

Um eine einfache Reparatur zu ermöglichen, kann vorgesehen sein, dass der Druckbolzen in dem Arretierkörper austauschbar gelagert ist, vorzugsweise, dass der Druckbolzen über eine lösbare Rastverbindung in dem Arretierkörper verschiebbar gelagert ist.

Um eine spielfreie Lagerung und damit eine hohe Funktionssicherheit zu ermöglichen, kann vorgesehen sein, dass der Arretierkörper einen Stützabschnitt aufweist, der zumindest abschnittsweise an einer Außenkontur des Druckbolzens anliegt, um den Druckbolzen axial verschiebbar zu führen. Insbesondere kann eine Befestigung des Druckbolzens in dem Arretierkörper erfolgen, indem vorgesehen ist, dass der Druckbolzen eine federnde Rastlasche aufweist, die eine in der Innenwand des Arretierkörpers angeordnete Rastausnehmung hintergreift, um den Arretierstift mit dem Arretierkörper zu verbinden.

In einer vorteilhaften Ausgestaltung kann der fernbetätigbare Türöffner mit einem Nachrüstsatz angeboten werden. Der Nachrüstsatz umfasst wenigstens zwei verschiedene Arretierstifte mit jeweils unterschiedlich bemessenen Auflageflächen und/oder axialer Erstreckung, wobei einer dieser Arretierstifte in dem Arretierkörper einsetzbar und mit diesem verrastbar ist, um die Arretiervorrichtung an eine Tür anzupassen. So ist es möglich, bereits gefertigte Türen oder bereits ausgelieferte Türen im Nachhinein mit einem fernbetätigbaren Türöffner zu versehen. Durch Austausch des Arretierstifts gegen einen Arretierstift mit anderen Abmessungen kann eine einfache Anpassung an die jeweiligen baulichen Gegebenheiten und/oder Abmessungen erfolgen. Durch die unterschiedlich bemessenen Auflageflächen, die sich hinsichtlich ihrer Breite und/oder Länge unterscheiden, kann beispielsweise eine Anpassung an unterschiedliche Ausgestaltungen und/oder Positionen einer Schlossfalle und/oder eines Aufschraubstücks erfolgen. Durch das Vorsehen von Arretierstiften mit unterschiedlicher axialer Erstreckung kann beispielsweise eine Anpassung an unterschiedliche Eintauchtiefen von Schlossfallen erfolgen. Bei einer kürzeren Eintauchtiefe einer Schlossfalle kann beispielsweise ein Arretierstift mit einer größeren axialen Erstreckung verwendet werden.

Insbesondere kann vorgesehen sein, dass der Türöffner ein Gehäuse aufweist, das zum Einbau in eine Tür mit einem Türrahmen und einem daran beweglich gelagerten Türflügel vorgesehen ist. An der Tür ist zudem ein Schloss vorgesehen, welches eine vorzugsweise federbeaufschlagte Schlossfalle aufweist, die zumindest in Schließlage der Tür mit der Türöffnerfalle zusammenwirkt. In dem Türöffnergehäuse sind eine mit der Schlossfalle zusammenwirkende und schwenkbar gelagerte Türöffnerfalle sowie eine fernbetätigbare Sperreinrichtung aufgenommen. Die Sperreinrichtung weist einen zwischengeschalteten Wechsel auf, der als einarmiger oder mehrarmiger Hebel ausgebildet ist. Der Wechsel wirkt mit der Türöffnerfalle derart zusammen, dass die Türöffnerfalle in eine Sperrstellung und eine Freigabestellung schaltbar ist. Insbesondere ist der Wechsel zwischen einem fernbetätigbaren Aktor und der Türöffnerfalle geschaltet.

Insbesondere ist vorgesehen, dass die Türöffnerfalle einen zu der Sperreinrichtung hin offenen Aufnahmeraum aufweist in der die Arretiervorrichtung aufgenommen ist. Beispielsweise kann die Arretiervorrichtung in dem Aufnahmeraum lösbar aufgenommen sein, vorzugsweise formschlüssig eingesetzt sein.

In einer Ausgestaltung kann vorgesehen sein, dass der Arretierkörper zylinderförmig ausgestaltet ist und an einem Ende einen vorstehenden Kragen aufweist, der in eine an der Türöffnerfalle angeordnete Ausnehmung formschlüssig einsetzbar ist und vorzugsweise bündig mit der Oberfläche der Falle abschließt.

Eine einfache Montage ergibt sich, indem der Durchmesser des Langlochs eine kleinere lichte Weite als der Arretierkörper oder der Kragen des Arretierkörpers aufweist.

In den Figuren werden Ausführungsbeispiele der Erfindung gezeigt und in der nachstehenden Figurenbeschreibung näher erläutert. Dabei zeigen:
- Fig. 1:: eine schematische Ansicht einer Gebäudetür mit einem Türöffner und erfindungsgemäßer Arretiervorrichtung
- Fig. 2a-2c:: eine Darstellung des Türöffners mit Arretiervorrichtung
- Fig. 3a-3c:: eine schematische Darstellung der Arretiervorrichtung
- Fig. 3d-3e:: eine schematische Darstellung der Arretiervorrichtung mit Verdrehsicherung
- Fig. 4, 5, 6:: eine Schnittdarstellung im Bereich der Schlossfalle
- Fig. 7:: eine Schnittdarstellung im Bereich der Türöffnerfalle ohne Schlossfalle

In der Fig. 1 ist eine Gebäudetür 9 dargestellt. Die Gebäudetür 9 weist einen an einer Wand eines Gebäudes angeordneten Türrahmen sowie einen an den Türrahmen über Türbänder 92a, 92b drehbar gelagerten Drehflügel auf. Die Tür 9 ist durch eine Sicherungsvorrichtung gesichert. Die Sicherungsvorrichtung umfasst ein Schloss 8, ein Türöffner 2 und eine Arretiervorrichtung 1, eingebaut in einem Aufnahmeraum 24 des Türöffners 2.

In dem Drehflügel 92 ist das Schloss 8 als Einsteckschloss 8 in eine Schlosstasche eingesetzt. Das Einsteckschloss 8 weist eine federbelastete Schlossfalle 81 auf. Diese kann über eine Türklinke 82 oder über einen per Schlüssel betätigbaren Schließzylinder in das Schlossgehäuse zurückgezogen werden, um die Tür 9 zu begehen.

Auf der dem Schloss 8 gegenüberliegenden Rahmenseite ist der Türöffner 2 angeordnet. Der Türöffner 2 weist ein Türöffnergehäuse 21 auf, in dem eine Schwenkfalle 22 gelagert ist. Der Türöffner 2 ist als elektrischer Arbeitsstromtüröffner ausgebildet. D.h. der Türöffner gibt bei einer Bestromung die Türöffnerfalle 22 frei und sperrt diese im stromlosen Zustand. Im Bereich der Türöffnerfalle 22 ist eine Arretiervorrichtung 1 aufgenommen, die aus den Fig. 2a bis 2c ersichtlich ist. in der Fig. 1 ist die Arretiervorrichtung der Übersichtlichkeit halber nicht eingezeichnet.

Die Fig. 1 zeigt die Tür in Schließlage. In der Schließlage greift die Schlossfalle 81 in einen Schlossfallenaufnahmeraum ein, der durch die Türöffnerfalle 22 gebildet wird. Bei gesperrter Türöffnerfalle 22, also mit Türöffner 2 in Sperrposition, ist die Türöffnerfalle 22 fixiert und lässt sich nicht schwenken. D.h. der Türflügel 92 ist in der Schließlage über die in die die Türöffnerfalle 22 eingreifende Schlossfalle 81 gegen Öffnen gesichert. Erst nach Rückziehen der Schlossfalle 81 und/oder nach Freischalten der Türöffnerfalle 22 lässt sich der Türflügel 92 zum Begehen der Tür 9 öffnen.

Das Öffnen der Türe 9 erfolgt durch einen elektrischen Öffnungsimpuls. Dieser Öffnungsimpuls schaltet die Türöffnerfalle 22 in die Freigabeposition, sodass die Türöffnerfalle 22 geschwenkt werden kann. Bei herkömmlichen Türöffnern muss die Tür 9 geöffnet werden, solange der Öffnungsimpuls ansteht. Ansonsten wird die Türöffnerfalle automatisch wieder verriegelt.
Die Arretiervorrichtung 1 ist dazu ausgebildet, eine die Türöffnerfalle 22 sperrende Sperreinrichtung 3 des Türöffners 2 auch nach Beendigung des Öffnungsimpulses in der Freigabeposition zu halten. Erst nach Öffnen der Tür durch Verschwenken der Türöffnerfalle 22 oder durch Zurückziehen der Schlossfalle 81 wird die Sperreinrichtung 3 wirksam.

In den Fig. 2a bis 2c ist der Türöffner 2 vergrößert dargestellt. Der Türöffner 2 weist ein Türöffnergehäuse 21 mit einem abnehmbaren Deckel 21d auf. In den Figuren 2a und 2b ist der Türöffner mit geschlossenem Deckel 21d gezeigt. In der Fig. 2c ist der Deckel entfernt, um die Türöffnermechanik näher darzustellen. In dem Türöffnergehäuse 21 ist die als Schwenkfalle 22 ausgebildete Türöffnerfalle schwenkbar gelagert. Die Türöffnerfalle 22 ist zweiteilig ausgebildet. Sie weist eine Fallenbasis und ein auf diese aufschraubbares Aufschraubstück 23 auf. Das Aufschraubstück 23 ist L-förmig ausgestaltet und weist eine Sperrschulter auf, die mit einer Schlossfalle 81 zusammenwirkt, um die Schlossfalle in Schließlage zu sichern. Das Aufschraubstück 22 wird über zwei Schrauben 232a, 232b auf das Schlossfallenteil 22 aufgeschraubt. Die Schraublöcher sind als Langlöcher ausgebildet. Sowohl das Schlossfallenbasisteil 22 als auch das Aufschraubteil 23 weist eine geriffelte Kontaktfläche auf. Das Aufschraubstück 23 ist relativ zu dem Türöffner 2 quer verstellbar und kann über die Schrauben 232a, 232b an einer gewünschten Querposition befestigt werden. Dadurch kann der Türöffner 2 beispielsweise an unterschiedliche Falzluftmaße einer Tür angepasst werden.

Die Türöffnerfalle 22 weist einen Aufnahmeraum 24 auf, in die die Arretiereinrichtung 1 einsetzbar ist. Die Arretiereinrichtung 1 ist mehrteilig ausgebildet. Sie umfasst einen Arretierkörper 11, einen darin gelagerten Arretierstift 12 und einen in dem Arretierkörper 11 befestigten Druckbolzen 13. Die Arretiereinrichtung ist in den Figuren 3a bis 3c näher dargestellt. Der Arretierkörper 11 wird, wie in den Fig. 2a und 2b dargestellt, mit dem Druckbolzen 13 voraus in den Aufnahmeraum 24 der Türöffnerfalle eingesetzt. Nach dem Einsetzen der Arretiervorrichtung in den Aufnahmeraum der Türöffnerfalle 22 wird das Aufschraubstück 23 mit der Türöffnerfalle 22 verschraubt. Das Aufschraubstück 23 fixiert den Arretierkörper 11 an der Türöffnerfalle 22.
Die Fig. 2c zeigt den Türöffner 2 von der Rückseite, d.h. von der der Türöffnerfalle 22 abgewandten Seite. Das Türöffnergehäuse 21 weist an seinem einen Ende einen elektrischen Anschlussblock 25 auf, mittels dem der elektrische Türöffner 2 elektrisch anschließbar ist. Die Türöffnermechanik umfasst eine Sperreinrichtung 3, mittels der die Schwenkfalle 22 elektrisch fernbetätigt zwischen einer Freigabeposition, in der die Türöffnerfalle 22 frei schwenken kann, und einer Sperrposition, in der das Schwenken der Türöffnerfalle 22 gesperrt ist, schaltbar ist. Die Sperreinrichtung 3 umfasst einen um eine Drehachse 31a drehbar gelagerten Sperrhebel 31, der als Wechsel dient. Weiter umfasst die Sperreinrichtung 3 einen um eine Drehachse 32a gelagerten Anker 32. Der Anker 32 ist von einem Elektromagnet 33 betätigbar und wirkt zum Fixieren des Ankers 31 in der Sperrposition mit diesem zusammen. In der Fig. 2c ist die Sperrposition dargestellt. Der Anker 32 weist einen Vorsprung auf und hintergreift das Ende des Wechsels 31 um diesen in der Sperrposition zu fixieren. In der Sperrposition liegt der Wechsel 31 an der Türöffnerfalle 22 an.
Der Sperrhebel 31 weist einen Anschlag 34 auf, an dem eine vorspringende Kante oder Nase der Türöffnerfalle 22 aufliegt und verhindert, dass die Türöffnerfalle 22 um ihre in Längsrichtung des Türöffnergehäuses 2 verlaufende Schwenkachse schwenkbar ist.
Der Wechsel 31 weist als Rückstellfeder eine Wechselfeder 31f auf, die als Schraubendruckfeder ausgebildet ist und den Wechsel 31 in die Sperrposition beaufschlagt. Auch der Anker 32 wird von einer Rückstellfeder 32f in seine Sperrposition beaufschlagt. Das bedeutet, dass im stromlosen Zustand sowohl der Wechsel 31 als auch der Anker 32 in Sperrposition federbeaufschlagt sind. Der Türöffner 2 ist als Arbeitsstromtüröffner ausgebildet, d. h. er ist in stromlosem Zustand gesperrt.
Die Arretiervorrichtung 1 ist in den Fig. 3a bis 3c näher dargestellt. Die Fig. 3a zeigt eine Explosionsdarstellung der Arretiervorrichtung 1. Die Arretiervorrichtung 1 weist einen Arretierkörper 11 auf. An einem Ende des Arretierkörpers 11 ist der Arretierstift 12 und am anderen Ende der Druckbolzen 13 gelagert. Der Arretierstift 12 der Druckbolzen 13 sind jeweils in derselben axialen Richtung, also koaxial angeordnet und zueinander in axialer Richtung versetzt angeordnet und eigenständig verschiebbar gelagert. Zwischen dem Arretierstift 12 und dem Druckbolzen 13 ist eine Schraubendruckfeder 14 vorgesehen, die sowohl den Druckbolzen 13 als auch den Arretierstift 12 beaufschlagt.

Der Arretierstift 12 weist an seinem freien Ende eine Schlossfallenauflagefläche 121a auf. An dem gegenüberliegenden Ende weist der Arretierstift 12 eine Rastnase 122 auf. Die Rastnase 122 ist als umlaufende Rastnase ausgebildet. Ein Führungsabschnitt 123 des Arretierstiftes erstreckt sich zwischen der Rastnase 122 und der Schlossfallenauflage 121a. Der Führungsabschnitt 123 wirkt mit einer Führungshülse 111 des Arretierkörpers zusammen um den Arretierstift 12 zu führen.

Der Druckbolzen 13 weist an seinem freien Ende eine halbkugelförmige Druckfläche 131 auf. Die Druckfläche 131 wirkt auf einen Sperrhebel 31 der Sperreinrichtung 3 ein. An seinem vorderen Ende weist der Druckbolzen 13 eine Rastlasche 132 auf, mittels der der Druckbolzen 13 in dem Arretierkörper 11 verrastet wird.

In den Fig. 3b und 3c ist die Arretiervorrichtung 1 jeweils in zusammengebautem Zustand gezeigt. Die Fig. 3b zeigt eine Variante der Arretiervorrichtung mit einem ersten Arretierstift 12, der eine breitere Schlossfallenauflage 121b aufweist. Das in der Fig. 3c gezeigte Ausführungsbeispiel entspricht, bis auf den Arretierstift 12, dem in der Fig. 3b gezeigten Ausführungsbeispiel. In der Fig. 3c wird ein zweiter Arretierstift 12 verwendet, der eine kleinere Schlossfallenauflagefläche 121a aufweist. Durch eine gezielte Auswahl eines passenden Arretierstifts 12 kann die Arretiervorrichtung 1 an die jeweiligen örtlichen Gegebenheiten angepasst werden.

Das in den Figuren 3d und 3e gezeigte Ausführungsbeispiel der Arretiervorrichtung 1 entspricht weitestgehend der in den Figuren 3a und 3b dargestellten Ausführung. Im Unterschied zu der in den Figuren 3a und 3b dargestellten Ausführung weist hier die Arretiervorrichtung 1 eine Verdrehsicherung für den Arretierstift 12 auf. Der Arretierstift 12 weist eine ovale Schlossfallenführungsfläche 121b bzw. Schlossfallenauflagefläche 121b auf. An dem Führungsabschnitt 123 des Arretierstifts 12 ist eine vorstehende Nase 124 angeformt. Der Arretierkörper 11 weist im Bereich seiner Führungshülse 111 zwei gegenüberliegende Nuten 114 auf. In den Darstellungen der Figuren 3d und 3e ist aufgrund der Perspektive nur eine dieser Nuten 114 sichtbar. Der Arretierstift wird so mit dem Arretierkörper verbunden, dass die Nase 124 entweder in die vordere Nut 114 oder in die hintere Nut 114 eingreift. Dabei wird die Schlossfallenführungsfläche 121b um 180° gedreht und weist entweder gemäß der Figur 3d nach oben oder gemäß der Darstellung in Figur 3e nach unten. Durch diese Einstellbarkeit der Schlossfallenführungsfläche 121b wird vor allem in Kombination mit einem wie in der Figur 5 dargestellten verstellbaren Aufschraubstück 23 ein großer Verstellbereich des Aufschraubstücks 23 ermöglicht, ohne dass dabei zwischen dem Aufschraubstück 23 und der Schlossfallenführung 121b ein zu großer Spalt entsteht. Dadurch wird das Risiko des Verhakens einer Schlossfalle verhindert.

Aus der in den Fig. 4, 5, 6 und 7 dargestellten Schnittdarstellung des Türöffners 2 ist die in dem Türöffnergehäuse 21 gelagerte Sperreinrichtung 3 ersichtlich. Die Sperreinrichtung 3 weist den von einem Elektromagneten 33 beaufschlagten Anker 32 auf, wobei der Anker 32 in der Schnittdarstellung nicht zu sehen ist. Weiter umfasst die Sperreinrichtung 3 den durch den Anker 32 sperrbaren Wechsel 31. Sowohl der Anker 32 wie auch der Wechsel 31 sind in dem Türöffnergehäuse 21 jeweils über parallel zueinander angeordnete Drehachsen 31a bzw. 32a drehbar gelagert. Der Elektromagnet 33 weist eine elektrische Spule auf, die in einem Spulenmantel 331 aufgenommen und ortsfest an dem Türöffnergehäuse 21 gehaltert ist.

Die Figur 4 zeigt den Türöffner 2 in der Sperrposition. Der Sperrhebel 31 befindet sich in einer Position nahe der Türöffnerfalle 22. Der Sperrhebel ist in Anschlag mit der Türöffnerfalle 22 und sperrt diese. Eine Schlossfalle 81 greift in die gesperrte Türöffnerfalle 22 bzw. in das Aufschraubstück 23 ein und beaufschlagt den Arretierstift 12. Der Arretierstift 12 wird über die zwischengeschaltete Feder 14 gegen den Druckbolzen 13 vorgespannt. Der Druckbolzen 13 liegt mit seiner Druckfläche 131 an dem Sperrhebel 31 an und wird von dem Sperrhebel 31 in den Arretierkörper 11 hineingedrängt. Die Feder 14 ist in dieser in der Figur 4 gezeigten Sperrposition maximal vorgespannt.

Der Druckbolzen 13 und der Arretierstift 12 sind teleskopartig ineinanderschiebbar ausgebildet. In der in Figur 4 dargestellten Ausgestaltung weist der Druckbolzen 13 eine Innenöffnung auf, in die der Arretierstift 12 einschiebbar ist. Der Druckbolzen 13 weist an seinem innerhalb des Arretierkörpers gelagerten Ende eine Innenöffnung mit einem größeren oder gleich großen Innendurchmesser auf als der Außendurchmesser des Arretierstifts 12 bzw. als der Außendurchmesser der Rastnase 122. Der Arretierstift 12 greift in der Sperrposition mit seinem der Schlossfallenauflage 121a abgewandten Ende in die Innenöffnung des Druckbolzens 13 ein. Der Arretierstift 12 ist somit sowohl in dem Arretierkörper 11 als auch in dem Druckbolzen 13 verschiebbar gelagert. Dadurch wird bei kompakter Bauweise der Arretiervorrichtung 1 eine große effektive Gleitlänge des Arretierstifts 12 und des Druckbolzens 13 realisiert. In einer alternativen Ausgestaltung kann auch der Arretierstift 12 eine Innenöffnung aufweisen, in die ein Abschnitt des Druckbolzens 13 einschiebbar ist.

Zur Entriegelung des Türöffners 2 wird die elektrische Spule 33 bestromt. Daraufhin wird der Anker 32 geschaltet und gibt den Sperrhebel 31 frei. Der über die Feder 14 vorgespannte Druckbolzen 13 drängt den Sperrhebel 31 daraufhin in die in der Fig. 5 dargestellte Freigabeposition. In dieser Position ist der Sperrhebel 31 außer Eingriff mit der Türöffnerfalle 22 und die Türöffnerfalle 22 ist frei schwenkbar. Selbst wenn nun die Bestromung der Spule 33 beendet wird, verbleibt der Sperrhebel 31 in seiner Freigabeposition, da der Druckbolzen 13 den Sperrhebel 31 weiter in die Freigabeposition beaufschlagt. Erst nach dem Öffnen der Tür bzw. dem Zurückziehen der Schlossfalle 81 entspannt sich die Druckfeder 14 und der Druckbolzen 13 kann von der Rückstellfeder 31f des Sperrhebels 31 in den Arretierkörper 11 hinein verfahren werden. Nach dem Zurückziehen der Schlossfalle 81 wird somit der Sperrhebel 31 von seiner Rückstellfeder 31f wieder in Sperrposition verfahren, um die Türöffnerfalle 22 zu sperren.

Eine zweite Möglichkeit, um die Türöffnerfalle 22 nach erfolgter Entriegelung wieder zu sperren ist, die Türöffnerfalle 22 durch Öffnen der Tür zu verschwenken, wie in Fig. 7 dargestellt ist. Das hat zur Folge, dass der Druckbolzen 13 ebenfalls außer Eingriff mit dem Sperrhebel 31 gelangt und dieser in Folge seiner Rückstellfeder 31f in die Sperrposition zum Fixieren der Türöffnerfalle 22 verbracht wird.
Die Fig. 5 zeigt einen Schnitt durch den Türöffner 2 mit Arretiervorrichtung 1. Diese beaufschlagt den freigegebenen Sperrhebel 31 in die Freigabeposition und verhindert, dass dieser die Türfalle 22 sperren kann. Dies geschieht wie folgt. Die Schlossfalle 81 greift in den Aufnahmeraum des Fallenaufschraubstücks 23 ein. Die flache Seite der Schlossfalle 81 liegt an der Sperrschulter des Aufschraubstücks 23 an und wird von dieser gestützt. Die Spitze der Schlossfalle 81 betätigt zudem den Arretierstift 12 der Arretiervorrichtung 1. Der Arretierstift 12 wirkt seinerseits auf die Druckfeder 14 und überträgt die Kraft der Schlossfalle über diese Druckfeder 14 auf den Druckbolzen 13. Der Druckbolzen 13 liegt mit seiner Druckfläche 131 direkt an dem Sperrhebel 31 an und beaufschlagt diesen in die Freigabeposition. Durch die auf den Sperrhebel 31 übertragene Kraft des Druckbolzens 13 kann die Rückstellfeder 31f den Sperrhebel 31 nicht in die Sperrposition verbringen.
Die Schlossfalle 22 ist in der Fig. 5 in der Schließlage, d. h. bei geschlossener Türe gezeigt. Durch Öffnen der Türe wird die Türöffnerfalle 22 um ihre Drehachse geschwenkt. In der Fig. 7 ist derselbe Türöffner 2 mit aufgeschwenkter Türöffnerfalle 22 dargestellt. Im Unterschied zu der Darstellung in der Fig. 5 ist in der Fig. 7 die Schlossfalle 81 nun außer Eingriff mit der Türöffnerfalle 22 und der Arretierstift 12 wurde entlastet. D. h. der Arretierstift 12 steht daher von der Basis der Türöffnerfalle 22 vor. Dadurch wird die auf den Druckbolzen 13 ausgeübte Kraft verringert, so dass die Rückstellfeder 31f den Wechsel 31 in die Sperrposition verbringen kann. Zudem kommt der Druckbolzen 13 in Folge der Schwenkbewegung der Türöffnerfalle 22 außer Eingriff mit dem Wechsel 31 und gibt diesen frei. Der Druckbolzen 13 gleitet beim Verschwenken der Türöffnerfalle 22 auf dem Spulenmantel 331 der Spule 33 ab. Der Sperrhebel 31 kann sich in der in der Fig. 7 dargestellten verschwenkten Position in Folge der Rückstellfeder 31f wieder in die Sperrposition bewegen, um die Türöffnerfalle 22, sobald sie zurückgeschwenkt wird, in der Sperrposition zu fixieren.

In der Fig. 6 ist eine der Fig. 4 und 5 entsprechende Schnittdarstellung des Türöffners 2 dargestellt. Als einziger Unterschied zu dem in Fig. 4 und 5 dargestellten Ausführungsbeispiel ist hier wiederum in die Arretiervorrichtung 1 ein Arretierstift mit einer breiteren Schlossfallenauflagefläche 121b eingesetzt.

Generell wird bei den beschriebenen Arretiervorrichtungen 1 sozusagen der fernbetätigt auf den Türöffner geschaltete Öffnungsimpuls mechanisch gespeichert bzw. verlängert, sodass auch nach dem Beenden oder Abklingen des fernbetätigten Öffnungsimpulses ein Öffnungszustand des Türöffners 2 auf mechanische Art und Weise erhalten bleibt und eine verzögerte Begehung der Tür ermöglicht wird. Nach erfolgter Begehung der Tür oder nach Öffnen des Schlosses über die Türklinke 82 wird der Türöffner 2 automatisch gesperrt, sodass eine Verriegelung der Tür und damit eine Sicherung des Gebäudezugangs gewährleistet wird.

### Bezugszeichenliste

- 1: Arretiervorrichtung
- 11: Arretierkörper
- 111: Führungshülse
- 112: Rastausnehmung
- 114: Nut
- 12: Arretierstift
- 121a,b: Schlossfallenauflage
- 122: Rastnase
- 123: Führungsabschnitt
- 124: Nase
- 13: Druckbolzen
- 131: Druckfläche
- 132: Rastlasche
- 14: Druckfeder
- 15: Kragen
- 2: Türöffner
- 21: Türöffnergehäuse
- 21d: Deckel
- 22: Schwenkfalle
- 23: Aufschraubstück
- 231: Langloch
- 232a,b: Schrauben
- 24: Aufnahmeraum

- 25: elektrischer Anschlussblock
- 3: Sperreinrichtung
- 31: Wechsel
- 31a: Drehachse Wechsel
- 31f: Rückstellfeder
- 32: Anker
- 32a: Drehachse Anker
- 33: Elektromagnet, el. Spule
- 331: Spulenmantel
- 34: el. Anschlussblock
- 8: Türschloss
- 81: Schlossfalle
- 82: Türklinke
- 9: Tür
- 91: Türrahmen
- 92: Türflügel
- 92a, b: Türband

## Patentansprüche

1. Fernbetätigbarer Türöffner mit einer Arretiervorrichtung (1) wobei der Türöffner eine über eine Sperreinrichtung (3) zwischen einer Freigabeposition und einer Sperrposition schaltbare Türöffnerfalle (22) und einen Aufnahmeraum (24) zum Einsetzen der Arretiervorrichtung (1) aufweist, wobei die Arretiervorrichtung (1) in Schließstellung von einer Schlossfalle (81) beaufschlagt wird und ihrerseits die Sperreinrichtung (3) oder ein Element der Sperreinrichtung (3) des Türöffners (2) derart beaufschlagt, dass sie den Türöffner (2) nach einem fernbetätigten Schalten der Türöffnerfalle (22) in die Freigabeposition solange mechanisch in der Freigabeposition hält, bis entweder die Türöffnerfalle (22) verschwenkt wird und/oder die Schlossfalle (81) außer Eingriff mit der Arretiervorrichtung (1) gelangt,
**dadurch gekennzeichnet,**
**dass** die Arretiervorrichtung (1) einen Arretierkörper (11) aufweist, der an seinem einen Ende einen Arretierstift (12) und an seinem gegenüberliegenden Ende einen Druckbolzen (13) aufweist,
**dass** die Türöffnerfalle (22) den Aufnahmeraum (24) aufweist, in den die Arretiervorrichtung (1) einsetzbar ist, und die Türöffnerfalle (22) ein lösbares und quer verstellbares Aufschraubstück (23) aufweist und der Arretierstift (12) ein Langloch (231) des Aufschraubstücks (23) durchgreift und sich in Richtung einer Schlossfalle (81) erstreckt, und
**dass** das Aufschraubstück (23) den Arretierkörper (11), in der Türöffnerfalle (22) fixiert, und wobei der Arretierkörper (11) sowohl den Arretierstift (12) als auch den Druckbolzen (13) in einer axialen Richtung relativ zueinander verschiebbar lagert.

2. Fernbetätigbarer Türöffner nach Anspruch 1
**dadurch gekennzeichnet,**
**dass** die Arretiervorrichtung (1) eine zwischen Arretierstift (12) und Druckbolzen (13) angeordnete Druckfeder (14), vorzugsweise Schraubendruckfeder, aufweist.

3. Fernbetätigbarer Türöffner nach Anspruch 1 oder 2,
**dadurch gekennzeichnet,**
**dass** der Arretierkörper (11) eine Führungshülse (111) aufweist, deren Innenkontur zumindest abschnittsweise komplementär zu der Außenkontur des Arretierstifts (12) ausgebildet ist, um den Arretierstift (12) axial verschiebbar zu führen.

4. Fernbetätigbarer Türöffner nach einem der vorhergehenden Ansprüche,
**dadurch gekennzeichnet,**
**dass** der Arretierstift (12) über eine lösbare Rastverbindung in dem Arretierkörper (11) verschiebbar gelagert ist, vorzugsweise dass der Arretierstift (12) an seinem freien Ende eine Schlossfallenauflage (121a, 121b) und an seinem gegenüberliegenden Ende eine federnde Rastnase (122) aufweist, mit der er in dem Arretierkörper (11) einsetzbar und dort verrastbar ist, vorzugsweise indem die federnde Rastnase (122) ein Ende der Führungshülse (111) hintergreift, um den Arretierstift (12) mit dem Arretierkörper (11) zu verbinden.

5. Fernbetätigbarer Türöffner nach Anspruch 4,
**dadurch gekennzeichnet,**
**dass** der Arretierstift (12) einen sich zwischen der Rastnase (122) und der Schlossfallenauflage (121a, 121b) erstreckenden Führungsabschnitt (123) aufweist, der in der Führungshülse (111) formschlüssig führbar ist, vorzugsweise, dass der Führungsabschnitt (123) eine zylindrische Form aufweist.

6. Fernbetätigbarer Türöffner nach einem der vorhergehenden Ansprüche,
**dadurch gekennzeichnet,**
**dass** der Arretierkörper (11) den Arretierstift (12) verdrehsicher haltert, insbesondere indem entweder der Arretierkörper (11) eine Nut aufweist, in die eine Nase (124) des Arretierstifts (12) eingreift, oder indem der Arretierstift (12) eine Nut aufweist, in die eine Nase des Arretierkörpers eingreift.

7. Fernbetätigbarer Türöffner nach einem der vorhergehenden Ansprüche,
**dadurch gekennzeichnet,**
**dass** der Arretierkörper (11) im Bereich seiner Führungshülse (111) zwei gegenüberliegende Nuten (114) aufweist und der Arretierstift (12) derart mit dem Arretierkörper verbunden wird, dass dessen Nase (124) entweder in die vordere Nut oder die hintere Nut eingreift.

8. Fernbetätigbarer Türöffner nach einem der vorhergehenden Ansprüche,
**dadurch gekennzeichnet,**
**dass** der Arretierstift (12) eine rechteckige oder ovale Schlossfallenauflagefläche (121b) aufweist und mit dem Arretierkörper (11) in zwei zueinander um 180° verdrehten Positionen verbindbar, insbesondere verrastbar ist.

9. Fernbetätigbarer Türöffner nach einem der vorhergehenden Ansprüche,
**dadurch gekennzeichnet,**
**dass** der Arretierkörper (11) und der Arretierstift (12) und der Druckbolzen (13) gemeinsam einen Bauraum ausbilden, in dem eine Druckfeder (14) aufgenommen ist, vorzugsweise, dass der Bauraum von dem Arretierkörper (11) und dem Arretierstift (12) und dem Druckbolzen (13) geschlossen umschlossen ist, vorzugsweise dass
der Arretierstift (12) eine runde Ausnehmung aufweist, in der die Druckfeder (14) aufgenommen ist und/oder dass der Druckbolzen (13) eine runde Ausnehmung aufweist, in der die Druckfeder (14) aufgenommen ist.

10. Fernbetätigbarer Türöffner nach einem der vorhergehenden Ansprüche,
**dadurch gekennzeichnet,**
**dass** der Druckbolzen (13) eine Druckfläche (131) zur Abstützung auf einem Sperrhebel der Sperreinrichtung (3) eines Türöffners (2) aufweist, vorzugsweise, dass die Druckfläche (131) abgerundet ist, insbesondere als eine halbkugelförmige Druckfläche ausgebildet ist.

11. Fernbetätigbarer Türöffner nach einem der vorhergehenden Ansprüche,
**dadurch gekennzeichnet,**
**dass** der Druckbolzen (13) in dem Arretierkörper (11) austauschbar gelagert ist, vorzugsweise, dass der Druckbolzen (13) über eine lösbare Rastverbindung in dem Arretierkörper (11) verschiebbar gelagert ist, wobei vorzugsweise vorgesehen ist,
**dass** der Arretierkörper (11) einen Stützabschnitt aufweist, der zumindest abschnittsweise an einer Außenkontur des Druckbolzens (13) anliegt, um den Druckbolzen (13) axial verschiebbar zu führen, und/oder dass der Druckbolzen (13) eine federnde Rastlasche (132) aufweist, die eine in der Innenwand des Arretierkörpers (11) angeordnete Rastausnehmung (112) hintergreift, um den Arretierstift (12) mit dem Arretierkörper (11) zu verbinden.

12. Fernbetätigbarer Türöffner nach einem der vorhergehenden Ansprüche, mit einem Gehäuse zum Einbau in eine Tür (9) mit einem Türrahmen (91) und einem daran beweglich gelagerten Türflügel (92) mit einem Schloss (8), welches eine vorzugsweise federbeaufschlagte Schlossfalle (81) aufweist, wobei in dem Türöffnergehäuse (21) die mit der Schlossfalle (81) zusammenwirkende Türöffnerfalle (22) schwenkbar gelagert ist sowie die fernbetätigbare Sperreinrichtung (3) mit einem zwischengeschalteten Wechsel (31) der als einarmiger oder mehrarmiger Hebel ausgebildet ist, aufgenommen sind, wobei der Wechsel (31) mit der Türöffnerfalle (22) derart zusammenwirkt, dass die Türöffnerfalle (22) in eine Sperrstellung und eine Freigabestellung schaltbar ist,
**dadurch gekennzeichnet,**
**dass** der Aufnahmeraum (24) der Türöffnerfalle (22) zu der Sperreinrichtung (3) oder dem Wechsel (31, 32) hin offen ausgebildet ist.

13. Fernbetätigbarer Türöffner nach einem der vorhergehenden Ansprüche,
**dadurch gekennzeichnet,**
**dass** die Arretiervorrichtung (1) in dem Aufnahmeraum (24) lösbar aufgenommen ist, vorzugsweise formschlüssig eingesetzt ist, vorzugsweise dass der Arretierkörper (11) zylinderförmig ausgestaltet ist und an einem Ende einen vorstehenden Kragen (15) aufweist, der in den an der Türöffnerfalle (22) angeordnete Aufnahmeraum (24) formschlüssig einsetzbar ist und vorzugsweise bündig mit der Oberfläche der Falle abschließt.

14. Fernbetätigbarer Türöffner nach einem der vorhergehenden Ansprüche,
**dadurch gekennzeichnet,**
**dass** das auf der Türöffnerfalle (22) montierte Aufschraubstück (23) die Arretiervorrichtung (1), vorzugsweise den Arretierkörper (11), in der Türöffnerfalle (22) fixiert, indem der Durchmesser des Langlochs (231) eine kleinere lichte Weite als der Arretierkörper (11) oder der Kragen (15) des Arretierkörpers (11) aufweist.

15. Fernbetätigbarer Türöffner (2) nach einem der vorhergehenden Ansprüche mit einem Nachrüstsatz,
**dadurch gekennzeichnet,**
**dass** der Nachrüstsatz mindestens zwei verschiedene Arretierstifte (12) mit jeweils unterschiedlich bemessenen Auflageflächen und/oder axialer Erstreckung aufweist, wobei einer dieser Arretierstifte (12) in dem Arretierkörper (11) einsetzbar und mit diesem verrastbar ist, um die Arretiervorrichtung (1) an unterschiedliche Türen anzupassen.

## Claims

1. Remotely operable door opener having a blocking device (1), wherein the door opener has a door opener latch (22) which can be switched between a release position and a locking position via a locking means (3), and a receiving space (24) for insertion of the blocking device (1), wherein the blocking device (1) is loaded by a lock latch (81) in the closing position and, in turn, loads the locking means (3) or an element of the locking means (3) of the door opener (2) in such a manner that it holds the door opener (2) in the release position mechanically after a remotely operated switching of the door opener latch (22) into the release position, until either the door opener latch (22) is pivoted and/or the lock latch (81) disengages from the blocking device (1),
**characterised in that**
the blocking device (1) has a blocking body (11) which has a blocking pin (12) at its one end and a push bolt (13) at its opposite end,
the door opener latch (22) has the receiving space (24) into which the blocking device (1) can be inserted, and the door opener latch (22) has a detachable and transversely adjustable screw-on piece (23) and the blocking pin (12) engages through an elongated hole (231) of the screw-on piece (23) and extends in the direction of a lock latch (81), and
the screw-on piece (23) fixes the blocking body (11) in the door opener latch (22), and wherein the blocking body (11) displaceably supports both the blocking pin (12) and the push bolt (13) in an axial direction relative to each other.

2. Remotely operable door opener according to claim 1,
**characterised in that**
the blocking device (1) has a compression spring (14) arranged between blocking pin (12) and push bolt (13), preferably a helical compression spring.

3. Remotely operable door opener according to claim 1 or 2,
**characterised in that**
the blocking body (11) has a guide bushing (111) whose inner contour is formed to be at least portionally complementary to the outer contour of the blocking pin (12) in order to guide the blocking pin (12) in an axially displaceable manner.

4. Remotely operable door opener according to one of the preceding claims,
**characterised in that**
the blocking pin (12) is displaceably supported in the blocking body (11) via a detachable snap-in connection, the blocking pin (12) preferably has a lock latch support (121a, 121b) at its free end and a resilient snap-in lug (122) at its opposite end, with which it can be inserted in the blocking body (11) and snap-locked there, preferably by the resilient snap-in lug (122) engaging behind an end of the guide bushing (111) in order to connect the blocking pin (12) to the blocking body (11).

5. Remotely operable door opener according to claim 4,
**characterised in that**
the blocking pin (12) has a guiding portion (123) extending between the snap-in lug (122) and the lock bolt support (121a, 121b), which can be positively guided in the guide bushing (111), preferably the guiding portion (123) has a cylindrical shape.

6. Remotely operable door opener according to one of the preceding claims,
**characterised in that**
the blocking body (11) holds the blocking pin (12) in a rotationally fixed manner, in particular by either the blocking body (11) having a groove into which a lug (124) of the blocking pin (12) engages, or by the blocking pin (12) having a groove into which a lug of the blocking body engages.

7. Remotely operable door opener according to one of the preceding claims,
**characterised in that**
the blocking body (11) has two opposing grooves (114) in the region of its guide bushing (111) and the blocking pin (12) is connected to the blocking body in such a manner that its lug (124) engages either in the front groove or the back groove.

8. Remotely operable door opener according to one of the preceding claims,
**characterised in that**
the blocking pin (12) has a rectangular or oval lock latch support surface (121b) and can be connected, in particular can be latched, to the blocking body (11) in two positions which are rotated by 180° with respect to each other.

9. Remotely operable door opener according to one of the preceding claims,
**characterised in that**
the blocking body (11) and the blocking pin (12) and the push bolt (13) form an installation space together in which a compression spring (14) is received, the installation space is preferably enclosed by the blocking body (11) and the blocking pin (12) and the push bolt (13) in a closed manner, preferably the blocking pin (12) has a round cavity in which the compression spring (14) is received and/or the push bolt (13) has a round cavity in which the compression spring (14) is received.

10. Remotely operable door opener according to one of the preceding claims,
**characterised in that**
the push bolt (13) has a push surface (131) for bearing on a locking lever of the locking means (3) of a door opener (2), the push surface (131) is preferably rounded, in particular is formed as a hemispherical push surface.

11. Remotely operable door opener according to one of the preceding claims,
**characterised in that**
the push bolt (13) is exchangeably supported in the blocking body (11), the push bolt (13) is preferably displaceably supported in the blocking body (11) via a detachable snap-in connection, wherein it is preferably provided that
the blocking body (11) has a support portion which abuts an outer contour of the push bolt (13) at least portionally in order to guide the push bolt (13) in an axially displaceable manner, and/or
the push bolt (13) has a resilient snap-in tab (132) which engages behind a snap-in recess (112) arranged in the inner wall of the blocking body (11) in order to connect the blocking pin (12) to the blocking body (11).

12. Remotely operable door opener according to one of the preceding claims,
having a housing for installation in a door (9) having a door frame (91) and a door leaf (92) which is moveably mounted thereon having a lock (8) which has a preferably spring-loaded lock latch (81), wherein, in the door opener housing (21), the door opener latch (22) which cooperates with the lock latch (81) is pivotably supported and the remotely operable locking means (3) having an intermediary changer which is formed as a one-armed or multi-armed lever are received, wherein the changer (31) cooperates with the door opener latch (22) in such a manner that the door opener latch (22) can be switched into a locking position and a release position,
**characterised in that**
the receiving space (24) of the door opener latch (22) is formed to be open towards the locking means (3) or the changer (31, 32).

13. Remotely operable door opener according to one of the preceding claims,
**characterised in that**
the blocking device (1) is detachably received in the receiving space (24), preferably is positively inserted, the blocking body (11) is preferably designed to be cylindrical and has a protruding collar (15) which can be positively inserted into the receiving space (24) arranged on the door opener latch (22) and preferably terminates flush with the surface of the latch.

14. Remotely operable door opener according to one of the preceding claims,
**characterised in that**
the screw-on piece (23) assembled on the door opener latch (22) fixes the blocking device (1), preferably the blocking body (11), in the door opener latch (22), by the diameter of the elongated hole (231) having a smaller clear width than the blocking body (11) or the collar (15) of the blocking body (11).

15. Remotely operable door opener (2) according to one of the preceding claims having a retrofit kit,
**characterised in that**
the retrofit kit has at least two different blocking pins (12), having respectively differently sized support surfaces and/or axial extension, wherein one of these blocking pins (12) can be inserted in the blocking body (11) and can be snap-locked with this blocking body in order to adapt the blocking device (1) to different doors.

## Revendications

1. Gâche contrôlable à distance avec un dispositif d'arrêt (1), la gâche comprenant un pêne (22) commutable par un dispositif de blocage (3) entre une position de libération et une position de blocage et un espace de logement (24) pour l'insertion du dispositif d'arrêt (1), le dispositif d'arrêt (1) étant sollicité en position de fermeture par un pêne de serrure (81) et le dispositif de blocage (3) ou un élément du dispositif de blocage (3) de la gâche (2) étant sollicité de façon à ce qu'il maintienne mécaniquement la gâche (2), après une commutation à distance du pêne (22), dans la position de libération jusqu'à ce que le pêne (22) soit pivoté et/ou le pêne de serrure (81) soit déboité du dispositif d'arrêt (1),
**caractérisé en ce que**
le dispositif d'arrêt (1) comprend un corps d'arrêt (11) qui comprend, au niveau d'une de ses extrémités, une goupille d'arrêt (12) et, au niveau de son extrémité opposée, une tige de pression (13),
le pêne (22) comprend l'espace de logement (24), dans lequel le dispositif d'arrêt (1) peut être inséré et le pêne (22) comprend une pièce vissée (23) amovible et réglable transversalement et la goupille d'arrêt (12) traverse un trou allongé (231) de la pièce vissée (23) et s'étend en direction d'un pêne de serrure (81) et
la pièce vissée (23) fixe le corps d'arrêt (11) dans le pêne (22), le corps d'arrêt (11) logeant la goupille d'arrêt (12) ainsi que la tige de pression (13) dans une direction axiale de manière coulissante entre eux.

2. Gâche contrôlable à distance selon la revendication 1,
**caractérisée en ce que**
le dispositif d'arrêt (1) comprend un ressort de compression (14) disposé entre la goupille d'arrêt (12) et la tige de compression (13), de préférence un ressort hélicoïdal.

3. Gâche contrôlable à distance selon la revendication 1 ou 2,
**caractérisée en ce que**
le corps d'arrêt (11) comprend un manchon de guidage (111) dont le contour interne est réalisé, au moins à certains endroits, de manière complémentaire au contour externe de la goupille d'arrêt (12), afin de guider la goupille d'arrêt (12) de manière coulissante axialement.

4. Gâche contrôlable à distance selon l'une des revendications précédentes,
**caractérisé en ce que**
la goupille d'arrêt (12) est logée de manière coulissante dans le corps d'arrêt (11) par l'intermédiaire d'une liaison par encliquetage amovible, de préférence **en ce que** la goupille d'arrêt (12) comprend, au niveau de son extrémité libre, un appui de pêne de serrure (121a, 121b) et, au niveau de son extrémité opposée, un embout d'encliquetage élastique (122), avec lequel il peut être inséré dans le corps d'arrêt (11) et y être encliqueté, de préférence grâce au fait que l'embout d'encliquetage élastique (122) s'accroche par l'arrière au manchon de guidage (111), afin de relier la goupille d'arrêt (12) avec le corps d'arrêt (11).

5. Gâche contrôlable à distance selon la revendication 4,
**caractérisée en ce que**
la goupille d'arrêt (12) comprend une portion de guidage (123) s'étendant entre l'embout d'encliquetage (122) et l'appui de pêne de serrure (121a, 121b), qui peut être guidée par complémentarité de forme, de préférence **en ce que** la portion de guidage (123) présente une forme cylindrique.

6. Gâche contrôlable à distance selon l'une des revendications précédentes,
**caractérisée en ce que**
le corps d'arrêt (11) empêche la goupille d'arrêt (12) de tourner, plus particulièrement grâce au fait que soit le corps d'arrêt (11) comprend une rainure dans laquelle un embout (124) de la goupille d'arrêt (12) s'emboîte ou grâce au fait que la goupille d'arrêt (12) comprend une rainure dans laquelle un embout du corps d'arrêt s'emboîte.

7. Gâche contrôlable à distance selon l'une des revendications précédentes,
**caractérisée en ce que**
le corps d'arrêt (11) comprend, au niveau de son manchon de guidage (111), deux rainures opposées (114) et la goupille d'arrêt (12) est reliée avec le corps d'arrêt de façon à ce que son embout (124) s'emboîte soit dans la rainure avant soit dans la rainure arrière.

8. Gâche contrôlable à distance selon l'une des revendications précédentes,
**caractérisée en ce que**
la goupille d'arrêt (12) comprend une surface d'appui de pêne de serrure (121b) rectangulaire ou ovale et peut être reliée, plus particulièrement encliquetée avec le corps d'arrêt (11) dans deux positions décalées entre elles de 180°.

9. Gâche contrôlable à distance selon l'une des revendications précédentes,
**caractérisée en ce que**
le corps d'arrêt (11) et la goupille d'arrêt (12) et la tige de compression (13) forment ensemble un espace dans lequel un ressort de compression (14) est logé, de préférence **en ce que** l'espace soit entouré de manière fermée par le corps d'arrêt (11) et la goupille d'arrêt (12) et la tige de compression (13), de préférence **en ce que**
la goupille d'arrêt (12) comprend un évidement rond, dans lequel le ressort de compression (14) est logé et/ou **en ce que** la tige de compression (13) comprend un évidement rond dans lequel le ressort de compression (14) est logé.

10. Gâche contrôlable à distance selon l'une des revendications précédentes,
**caractérisée en ce que**
la tige de compression (13) comprend une surface de compression (131) pour l'appui sur un levier de blocage du dispositif de blocage (3) d'une gâche (2), de préférence **en ce que** la surface de compression (131) est arrondie, plus particulièrement est réalisée sous la forme d'une surface de compression en forme de demi-sphère.

11. Gâche contrôlable à distance selon l'une des revendications précédentes,
**caractérisée en ce que**
la tige de compression (13) est logée de manière interchangeable dans le corps d'arrêt (11), de préférence **en ce que** la tige de compression (13) est logée de manière coulissante par l'intermédiaire d'une liaison par encliquetage amovible dans le corps d'arrêt (11), moyennant quoi de préférence il est prévu que
le corps d'arrêt (11) comprend une portion d'appui qui s'appuie au moins à certains endroits contre un contour externe de la tige de compression (13), afin de guider de manière coulissante axialement la tige de compression (13) et/ou
**en ce que** la tige de compression (13) comprend une patte d'encliquetage élastique (132) qui s'accroche par l'arrière à un évidement d'encliquetage (112) disposé dans la paroi interne du corps d'arrêt (11), afin de relier la goupille d'arrêt (12) avec le corps d'arrêt (11).

12. Gâche contrôlable à distance selon l'une des revendications précédentes, avec un boîtier pour l'insertion dans une porte (9) avec un cadre de porte (91) et un battant de porte (92) logé de manière amovible par rapport à celui-ci, avec une serrure (8), qui comprend un pêne de serrure (81) de préférence sollicité par un ressort, moyennant quoi, dans le boîtier de gâche (21), le pêne (22) interagissant avec le pêne de serrure (81) étant logé de manière pivotante et le dispositif de blocage contrôlable à distance (3) étant logé avec une barre (31) disposée entre eux, qui est réalisée comme un levier à un ou plusieurs bras, la barre (31) interagissant avec le pêne (22) de façon à ce que le pêne (22) puisse être commuté dans une position de blocage et une position de libération,
**caractérisée en ce que**
l'espace de logement (24) du pêne (22) est conçu de manière ouverte en direction du dispositif de blocage (3) ou de la barre (31, 32).

13. Gâche contrôlable à distance selon l'une des revendications précédentes,
**caractérisée en ce que**
le dispositif d'arrêt (1) est logé de manière amovible dans l'espace de logement (24), de préférence inséré par complémentarité de forme, de préférence **en ce que** le corps d'arrêt (11) présente une forme cylindrique et comprend, au niveau d'une extrémité, un col (15) en saillie qui peut être inséré par complémentarité de forme dans l'espace de logement (24) disposé sur le pêne (22) et se raccorde de préférence en affleurement avec la surface du pêne.

14. Gâche contrôlable à distance selon l'une des revendications précédentes,
**caractérisée en ce que**
la pièce vissée (23) montée sur le pêne (22) fixe le dispositif d'arrêt (1), de préférence le corps d'arrêt (11), dans le pêne (22), grâce au fait que le diamètre du trou allongé (231) présente une largeur intérieure inférieure à celle du corps d'arrêt (11) ou du col (15) du corps d'arrêt (11).

15. Gâche contrôlable à distance (2) selon l'une des revendications précédentes, avec un kit d'équipement,
**caractérisée en ce que**
le kit d'équipement comprend au moins deux goupilles d'arrêt (12) différentes avec chacune des surfaces d'appui et/ou une extension axiale différentes, une de ces goupilles d'arrêt (12) pouvant être insérée dans le corps d'arrêt (11) et encliquetées avec celui-ci afin d'adapter le dispositif d'arrêt (1) à différentes portes.
